# EUROPÄISCHE PATENTANMELDUNG

(11) **EP 3 671 673 A1**
(43) Veröffentlichungstag der Anmeldung: **24.06.2020**
(21) Anmeldenummer: 18214181.2
(22) Anmeldetag: 19.12.2018
(51) Int. Cl.: G07D 1/00, G07D 3/16, G07D 9/00

(54) **ZAHLUNGSAUTOMAT MIT VORTEILHAFTER BEFÜLLVORRICHTUNG**

(71) Anmelder: Autobahn Tank & Rast GmbH, 53175 Bonn (DE)
(72) Erfinder: Die Erfindernennung liegt noch nicht vor
(74) Vertreter: Patentanwälte Bauer Vorberg Kayser

(57) **Zusammenfassung**

Die Erfindung betrifft einen Zahlungsautomaten (20) mit
- einer Münzannahmeöffnung (24) zur Annahme von Münzen von Endbenutzern,
- Rückgabehoppern (34) zur Lagerung von Münzen,
- einem Münzprüfer (30) zur Bestimmung und Sortierung zugeführter Münzen,
- einem Prozessor (32) zur Zählung und Speicherung der Anzahl und/oder des Wertes des vom Münzprüfer (30) zugeführten Münzen.

Der Zahlungsautomat (20) ist dadurch gekennzeichnet, dass
- weiterhin eine Münzannahmevorrichtung (26) zu Annahme von Münzen für die Auffüllung der Rückgabehopper (34) vorgesehen ist,
- der Münzprüfer (30) zwischen der Münzannahmevorrichtung (26) und den Rückgabehoppern (34) angeordnet ist,
- der Zahlungsautomat (20) ein geschlossenes Gehäuse (22) aufweist, dass insbesondere die Rückgabehopper (34) gegen unbefugten Zugriff schützt.

Die Erfindung betrifft weiterhin ein Verfahren zum Befüllen eines Zahlungsautomaten (20).

## Beschreibung

Die Erfindung betrifft einen Zahlungsautomaten mit einem Münzprüfer und Rückgabehoppern. Ferner betrifft die Erfindung ein Verfahren zum schnellen und einfachen Befüllen der Rückgabehopper.

Zahlungsautomaten sind aus dem Stand der Technik bekannt. Diese dienen unter anderem dazu, von Endkunden Bargeld, z. B. Münzgemische entgegen zu nehmen und den Wert der entgegengenommenen Münzgemische zu bestimmen. Sie weisen in der Regel eine Ausgabevorrichtung für zum Beispiel Belege, Tickets oder auch Wertbons für den Endkunden auf. Weiter sind solche Zahlungsautomaten dazu in der Lage, Wechselgeld in Form von Münzen und ggf. Scheinen auszugeben.

Insbesondere werden solche Zahlungsautomaten auch in Zusammenhang mit Zugangssperren verwendet, die erst nach Zahlung eines bestimmten Betrags freigegeben werden. In einer besonders vorteilhaften Ausführungsvariante wird dabei nicht nur der Zugang freigegeben, sondern es wird zusätzlich ein Wertbon an den Endkunden ausgegeben.

Zahlungsautomaten weisen dafür eine Münzannahmeöffnung, üblicherweise in Form eines Schlitzes auf, über die der Endkunde Münzen für die Zahlung zuführt bzw. einwirft. Über einen Ausgabeschacht bekommt der Endkunde bei Überzahlung dann im Anschluss entsprechendes Wechselgeld zurück. Eine optionale Belegausgabe dient der Ausgabe beispielsweise eines Belegs, einer Quittung oder des Wertbons.

Wesentlich ist unter anderem, dass das im Zahlungsautomaten vorgehaltene Bargeld für Unbefugte unzugänglich und sicher gelagert ist. Insofern sind solche Zahlungsautomaten stets verschlossen und durch robusten Aufbau gegen unbefugte Öffnung gesichert.

Im Innern solcher Zahlungsautomaten ist ein Münzprüfer vorgesehen, über den die zugeführten Münzen geprüft werden. Die Sensoren solcher Münzprüfer sind zumeist mit sehr engen Grenzwerten, d.h. geringen Toleranzen zur Detektion der entsprechenden zu sortierenden und zu zählenden Münzen eingestellt, damit einerseits eine zuverlässige Sortierung der Münzen nach ihrem Wert erfolgen kann, andererseits aber auch Fremdmünzen, Fälschungen und nicht umlauffähige Münzen verlässlich aussortiert werden können.

Vom Münzprüfer werden die Münzen in der Regel an sogenannte Rückgabehopper weitergeleitet, in denen unterschiedliche Münzen sortenrein gelagert sind. Aus diesen Rückgabehoppern erfolgt die Ausgabe von Wechselgeld an den Endkunden.

Die Rückgabehopper werden üblicherweise einzelnen befüllt. Die Befüllung erfolgt entweder durch Austausch vollständig gefüllter Behälter oder es werden die vorhandenen Rückgabehopper individuell aufgefüllt. Zum Zwecke der Befüllung bei Austausch der gefüllten Behälter ist es notwendig, den Zahlungsautomaten zu öffnen. Dies ermöglicht grundsätzlich den Diebstahl von Münzen bzw. es müssen entsprechende Sicherheitsvorkehrungen und Gegenmaßnahmen getroffen werden, um dies zu verhindern. Hinzu kommt, dass die Befüllung der Rückgabehopper arbeits- und zeitaufwendig ist.

Die Aufgabe der vorliegenden Erfindung besteht somit darin, einen Zahlungsautomaten zu schaffen, der eine möglichst schnelle und einfache Befüllung der Rückgabehopper ermöglicht. Darüber hinaus soll das im Zahlungsautomaten vorgehaltene Bargeld möglichst effektiv gegen Diebstahl gesichert sein. Weiterhin ist es Aufgabe der Erfindung, ein entsprechend schnelles und einfaches Verfahren zur Befüllung der Rückgabehopper vorzuschlagen.

Erfindungsgemäß wird die Aufgabe durch einen Zahlungsautomaten mit den Merkmalen des Anspruchs 1 und ein Verfahren mit den Verfahrensschritten des Anspruchs 9 gelöst.

Demnach weist der Zahlungsautomat auf
- eine Münzannahmeöffnung zur Annahme von Münzen von Endbenutzern,
- Rückgabehopper zur Lagerung von Münzen,
- einen Münzprüfer zur Bestimmung und Sortierung zugeführter Münzen, und
- einen Prozessor zur Zählung und Speicherung der Anzahl und/oder des Wertes der vom Münzprüfer zugeführten Münzen.

Weiterhin ist eine Münzannahmevorrichtung zu Annahme von Münzen für die Auffüllung der Rückgabehopper vorgesehen. Der Münzprüfer ist zwischen der Münzannahmevorrichtung und den Rückgabehoppern angeordnet. Der Zahlungsautomat weist ein geschlossenes Gehäuse auf, dass insbesondere die Rückgabehopper gegen unbefugten Zugriff schützt.

Der erfindungsgemäße Zahlungsautomat hat den großen Vorteil, dass die Rückgabehopper nicht einzeln bzw. durch Öffnen des Gehäuses befüllt werden, sondern über die dafür vorgesehene Münzannahmevorrichtung. Die Formulierung, dass es sich um ein verschlossenes Gehäuse handelt, bedeutet, dass die Rückgabehopper nicht zugänglich sind, auch nicht über eine abschließbare Klappe oder Tür, wie dies bei Zahlungsautomaten nach dem Stand der Technik der Fall ist. Die Befüllung der Rückgabehopper erfolgt somit ausschließlich über die Münzannahmevorrichtung, in die vorzugsweise eine Vielzahl an unterschiedlichen Münzen eingeführt werden kann. Das verschlossene Gehäuse verhindert ansonsten den Zugriff auf die Rückgabehopper.

Die Münzannahmevorrichtung ist somit vorzugsweise als eine Art Schale ausgeführt, in die Münzen eingeschüttet werden können. Durch eine am Boden der Schale angeordnete Öffnung werden die einzelnen Münzen ausgeleitet. Insbesondere die Schalenform ermöglicht eine schnelle und einfache Befüllung.

Von der Münzannahmevorrichtung gelangen die einzelnen Münzen zum Münzprüfer, der die Münzen prüft und abhängig vom Wert an die einzelnen Rückgabehopper weiterleitet. Ein Prozessor registriert und speichert dabei die Anzahl und den Wert der einzelnen Münzen.

Erfindungsgemäß ist es möglich, auch gemischte Münzen in die Münzannahmevorrichtung einzufüllen, da diese ohnehin vom Münzprüfer geprüft und den einzelnen Rückgabehopper zugeordnet werden. Auch dies erleichtert die Befüllung zusätzlich, da beispielsweise Wechselgeld aus Registrierkassen oder anderen Quellen ohne vorherige Prüfung oder Sortierung unmittelbar in den Zahlungsautomaten eingefüllt werden kann.

Der Münzprüfer bzw. der Prozessor zählt und speichert die Anzahl der geprüften und an die Rückgabehopper weitergeleiteten Münzen. Weiterhin registriert der Prozessor die Anzahl der jeweils ausgegebenen Münzen eines bestimmten Wertes. Somit ist zu jedem Zeitpunkt der Bestand an Münzen in den einzelnen Rückgabehoppern bekannt. In einer besonders vorteilhaften Ausführungsvariante gibt der Prozessor bzw. der Zahlungsautomat ein Signal aus, wenn die Anzahl bestimmter Münzen in einem der Rückgabehopper einen bestimmten Wert unterschreitet. Somit ist ein rechtzeitiges Auffüllen der Rückgabehopper stets gewährleistet.

Das entsprechende Signal kann dabei entweder am Zahlungsautomaten selbst ausgegeben werden, beispielsweise durch ein akustisches oder visuelles Signal, bevorzugt kann dieses Signal aber auch an ein externes Endgerät weitergeleitet werden. Beispielsweise ist es möglich, einem Betreiber eines Zahlungsautomaten ein Signal auf einen Computer oder auf ein mobiles Endgerät zu übermitteln, und ihn zum Auffüllen der Rückgabehopper aufzufordern.

Der Zahlungsautomat ist vorzugsweise derart ausgeführt, dass nicht erkannte oder ungeeignete Münzen sowie offensichtliche Überzahlungen unmittelbar über den Ausgabeschacht an den Endbenutzer ausgegeben werden. Diese gelangen also nicht in die Rückgabehopper.

Weiterhin kann vorteilhafterweise ein Endbehälter vorgesehen sein, in den Münzen dann eingeleitet werden, wenn derjenige Rückgabehopper, der Münzen des gleichen Wertes vorhält, vollständig befüllt ist. Der Endbehälter wirkt somit als eine Art Puffer, der das notwendige Entleeren der Rückgabehopper verzögern kann.

In einer besonders vorteilhaften Ausführungsvariante kann der Befüllvorgang der Rückgabehopper zusätzlich dadurch beschleunigt werden, dass zwischen der Münzannahmevorrichtung und dem Münzprüfer eine Münzvorhaltevorrichtung vorgesehen ist. Eine einzelne Münze wird von der Münzannahmevorrichtung zunächst an die Münzvorhaltevorrichtung geleitet und gelangt erst danach zum Münzprüfer. Es befinden sich somit stets zwei einzelne Münzen auf der Wegstrecke zwischen der Münzannahmevorrichtung und den Rückgabehoppern.

Der wesentliche Vorteil der Nutzung der Münzhaltevorrichtung besteht darin, dass nach einer erfolgten Prüfung durch den Münzprüfer, die Dauer der Zuführung der nächsten Münze reduziert wird. Nach Beenden einer Münzprüfung gibt der Münzprüfer ein Signal aus, dass zum Einen die Weiterleitung der Münze aus der Münzvorhaltevorrichtung an den Münzprüfer und zum Anderen einer Münze aus der Münzannahmevorrichtung an die Münzvorhaltevorrichtung bewirkt. Befindet sich die Münzhaltevorrichtung beispielsweise auf halber Strecke zwischen der Münzannahmevorrichtung und dem Münzprüfer, wird die Dauer für den Transport dieser Münze zum Münzprüfer nach dessen letzter Münzprüfung entsprechend halbiert. Somit ist es möglich, die Dauer für das Befüllen der Rückgabehopper signifikant, zum Beispiel um etwa 50% zu reduzieren.

Unabhängig davon hat der erfindungsgemäße Zahlungsautomat den großen Vorteil, dass sich in den darin befindlichen Rückgabehoppern ausschließlich vom Münzprüfer geprüfte Münzen befinden. Es ist somit ausgeschlossen, dass beim Auffüllen der Rückgabehopper ungeeignete Münzen oder Falschgeld in den Zahlungsautomaten eingeführt werden.

Die Anzahl der Rückgabehopper kann beliebig variiert werden und ist in erster Linie davon abhängig, welche Münzsorten vom Zahlungsautomat verarbeitet werden sollen.

Zusätzlich zur Münzprüfung kann der Zahlungsautomat weiterhin entsprechende Vorrichtungen zur Verarbeitung von Geldscheinen aufweisen. Dementsprechend kann eine Geldscheinannahmeöffnung, ein Geldscheinprüfer und ein Geldscheinvorratsbehälter vorgesehen sein.

Das erfindungsgemäße Verfahren sieht die Verfahrensschritte vor:
- Einfüllen von Münzen über die Münzannahmevorrichtung,
- Weiterleiten einer Münze an den Münzprüfer,
- Prüfen der Münze durch den Münzprüfer,
- Zählen der Münzen und Speichern des Münzwertes mit Hilfe eines Prozessors,
- Weiterleiten der Münze an denjenigen Rückgabehopper, der Münzen mit entsprechenden Werten lagert.

Vorzugsweise kann das Verfahren vorsehen, dass, wie bereits beschrieben, eingefüllte Münzen zunächst in eine Münzvorhaltevorrichtung und von dort an den Münzprüfer weitergeleitet werden, wobei der Münzprüfer nach Abschluss einer Münzprüfung ein Signal erzeugt, das eine Weiterleitung der in der Münzhaltevorrichtung befindlichen Münze an den Münzprüfer und insbesondere gleichzeitig eine Weiterleitung einer Münze aus der Münzannahmevorrichtung an die Münzvorhaltevorrichtung bewirkt.

Die Entleerung der Rückgabehopper erfolgt erfindungsgemäß über den Ausgabeschacht, sodass auch zu diesem Zweck ein Zugang zu den Rückgabehoppern durch Unbefugte zuverlässig verhindert ist. Auch hier wird vom Prozessor gezählt und gespeichert, wie viele von welchen Münzen ausgegeben wurden. Damit können keine Änderungen am Bargeldbestand vorgenommen werden, ohne dass diese registriert werden.

Die Erfindung wird anhand der nachfolgenden Figur erläutert. Die Figur dient lediglich der Erläuterung der Erfindung und stellt eine Prinzipdarstellung der wesentlichen Elemente des erfindungsgemäßen Zahlungsautomaten dar. Insbesondere die Größenverhältnisse sind nicht maßstabsgetreu und sollen dementsprechend die Erfindung nicht beschränken.

Figur 1 zeigt einen erfindungsgemäßen Zahlungsautomat 20 in stark vereinfachter Prinzipdarstellung. Dieser weist ein geschlossenes Gehäuse 22 auf, in dem die wesentlichen Komponenten des Zahlungsautomaten 20 angeordnet sind.

Symbolisch dargestellt ist eine Münzannahmeöffnung 24 in Form eines Schlitzes, über die ein Endbenutzer Münzen in den Zahlungsautomaten 20 einwerfen kann. Davon unabhängig ist weiterhin eine Münzannahmevorrichtung 26 vorgesehen, über die der Betreiber des Zahlungsautomaten 20 Münzen in den Zahlungsautomat 20 einführen kann, insbesondere zur Bereitstellung von Wechselgeld.

Münzen, die über die Münzannahmevorrichtung 26 eingeführt wurden, werden im gezeigten Ausführungsbeispiel zunächst an eine Münzvorhaltevorrichtung 28 weitergeleitet. Die Weiterleitung erfolgt dabei einzeln, wobei die Münzvorhaltevorrichtung 28 unterhalb der Münzannahmevorrichtung 26 angeordnet ist, sodass die Schwerkraft zur Weiterleitung der Münzen ausgenutzt werden kann.

Von der Münzvorhaltevorrichtung 28 gelangen die Münzen dann ebenfalls über Schwerkraft zu einem Münzprüfer 30. Der Münzprüfer überprüft die einzelnen Münzen, stellt ihre Eignung und den Wert fest. Weiterhin steht der Münzprüfer 30 mit einem Prozessor 32 in Verbindung, der die einzelnen Münzen zählt und die Anzahl und ggfs. den Wert in einem dafür vorgesehenen Speicher speichert.

Erkennbar ist, dass auch die Münzannahmeöffnung 24 mit dem Münzprüfer 30 verbunden ist und dementsprechend Münzen an diesen weiterleitet.

Der Münzprüfer 30 leitet geprüfte Münzen in verschiedene Rückgabehopper 34 weiter, in denen jeweils Münzen mit verschiedenen Werten sortenrein vorgehalten werden.

Von den Rückgabehoppern 34 können einzelne Münzen an einen Ausgabeschacht 36 zur Rückgabe an den Endkunden weitergeleitet werden. Dieser Ausgabeschacht 36 steht weiterhin unmittelbar mit dem Münzprüfer 30 in Verbindung, sodass fehlerhafte Münzen oder auch Überzahlungen unmittelbar, also unter Umgehung der Rückgabehopper 34 an den Endbenutzer ausgeleitet werden können.

Die gezeigten gestrichelten Linien symbolisieren, dass der Prozessor 32 sowohl mit dem Münzprüfer 30 als auch mit den Rückgabehoppern 34 in Verbindung steht, wodurch der im Zahlungsautomat 20 insbesondere in den einzelnen Rückgabehoppern 34 vorgehaltene Münzvorrat zu jedem Zeitpunkt bekannt ist. Der Prozessor 32 kann darüber hinaus auch die Berechnung von Wechselgeld vornehmen. Hierfür kann aber auch eine davon unabhängige Recheneinheit vorgesehen sein.

Optional kann der Zahlungsautomat 20 auch eine Geldscheinannahmeöffnung 38 aufweisen, die mit einem nicht gezeigten Geldscheinprüfer in Verbindung steht. Dementsprechend kann optional ein Geldscheinvorratsbehälter 40 im Zahlungsautomaten 20 angeordnet sein.

Wesentlich ist, dass das Gehäuse 22 derart verschlossen ist, dass die Rückgabehopper 34 von außen unzugänglich sind. Diese können ausschließlich über die Münzannahmevorrichtung 26 oder ggf. über die Münzannahmeöffnung 24 befüllt werden.

Erfindungsgemäß kann weiterhin ein Endbehälter 42 vorgesehen sein, in den dann Münzen eingeleitet werden, wenn die Rückgabehopper 34 zur Bevorratung von Münzen des entsprechenden Wertes bereits vollständig gefüllt sind oder wenn für Münzen eines bestimmten Wertes kein Rückgabehopper vorgesehen wurde. Der Endbehälter 42 weist im gezeigten Ausführungsbespiel keine Verbindung zum Ausgabeschacht 36 auf, was aber in anderen Ausführungsvarianten sicherlich trotzdem sinnvoll sein kann.

Die Entleerung der Rückgabehopper 34 erfolgt erfindungsgemäß über den Ausgabeschacht 36, sodass auch zu diesem Zweck ein Zugang zu den Rückgabehoppern durch Unbefugte zuverlässig verhindert ist.

Die Erfindung ist nicht auf das dargestellte Ausführungsbeispiel beschränkt, sondern umfasst auch weitere Ausführungsvarianten. Auch können die Merkmale der nachfolgenden Patentansprüche in beliebiger Weise miteinander kombiniert werden.

## Patentansprüche

1. Zahlungsautomat (20) mit
- einer Münzannahmeöffnung (24) zur Annahme von Münzen von Endbenutzern,
- Rückgabehoppern (34) zur Lagerung von Münzen,
- einem Münzprüfer (30) zur Bestimmung und Sortierung zugeführter Münzen,
- einem Prozessor (32) zur Zählung und Speicherung der Anzahl und/oder des Wertes der vom Münzprüfer (30) zugeführten Münzen,
**dadurch gekennzeichnet, dass**
- weiterhin eine Münzannahmevorrichtung (26) zu Annahme von Münzen für die Auffüllung der Rückgabehopper (34) vorgesehen ist,
- der Münzprüfer (30) zwischen der Münzannahmevorrichtung (26) und den Rückgabehoppern (34) angeordnet ist,
- der Zahlungsautomat (20) ein geschlossenes Gehäuse (22) aufweist, dass insbesondere die Rückgabehopper (34) gegen unbefugten Zugriff schützt.

2. Zahlungsautomat (20) nach Anspruch 1, **dadurch gekennzeichnet, dass** die Münzannahmevorrichtung (26) zur gleichzeitigen Annahme einer Vielzahl von Münzen ausgeführt ist.

3. Zahlungsautomat (20) nach Anspruch 1 oder Anspruch 2, **dadurch gekennzeichnet, dass** zwischen der Münzannahmevorrichtung (26) und dem Münzprüfer (30) eine Münzvorhaltevorrichtung (28) vorgesehen ist, in der zumindest eine Münze vor der Münzprüfung durch den Münzprüfer (30) zwischengelagert werden kann.

4. Zahlungsautomat (20) nach einem der Ansprüche 1 bis 3, **dadurch gekennzeichnet, dass** ein Endbehälter (42) vorgesehen ist, in den Münzen vom Münzprüfer (30) eingeleitet werden, wenn derjenige Rückgabehopper (34) für die Lagerung von Münzen mit dem gleichen Wert, wie die vom Münzprüfer (30) geprüfte Münze bereits vollständig gefüllt ist oder wenn für Münzen eines bestimmten Wertes kein Rückgabehopper (34) vorgesehen wurde.

5. Zahlungsautomat (20) nach einem der Ansprüche 1 bis 4, **dadurch gekennzeichnet, dass** der Münzprüfer (30) derart ausgeführt ist, dass von der Münzannahmeöffnung (24) zugeführte ungeeignete Münzen unmittelbar an einen Ausgabeschacht (36) weitergeleitet werden.

6. Zahlungsautomat (20) nach einem dem Ansprüche 1 bis 5, **dadurch gekennzeichnet, dass** weiterhin eine Geldscheinannahmeöffnung (38), ein Geldscheinprüfer und ein Geldscheinvorratsbehälter (40) vorgesehen sind.

7. Zahlungsautomat (20) nach einem der Ansprüche 1 bis 6, **dadurch gekennzeichnet, dass** der Prozessor (32) derart ausgeführt ist, dass die Anzahl ausgegebener Münzen aus den Rückgabehoppern (34) gezählt und gespeichert wird, sodass der Bestand in den einzelnen Rückgabehoppern (34) bekannt ist.

8. Zahlungsautomat (20) nach Anspruch 7, **dadurch gekennzeichnet, dass** der Prozessor (32) derart ausgeführt ist, dass er ein Signal ausgibt, wenn die Anzahl der Münzen in zumindest einem der Rückgabehopper (34) einen bestimmten Wert unterschreitet .

9. Verfahren zum Befüllen eines Zahlungsautomaten (20), der aufweist:
- eine Münzannahmeöffnung (24) zur Annahme von Münzen von Endbenutzern,
- Rückgabehopper (34) zu Lagerung von Münzen,
- einen Münzprüfer (30) zur Bestimmung und Sortierung zugeführter Münzen,
- eine Münzannahmevorrichtung (26) zur Annahme von Münzen für die Auffüllung der Rückgabehopper (34),
mit den Verfahrensschritten,
- Einfüllen von Münzen über die Münzannahmevorrichtung (26),
- Weiterleiten einer Münze an einen Münzprüfer (30),
- Prüfen der Münze durch den Münzprüfer (30),
- Zählen zugeführter Münzen über den Prozessor (32),
- Weiterleiten der Münze an denjenigen Rückgabehopper (34) der Münzen mit entsprechendem Wert lagert.

10. Verfahren nach Anspruch 9, **dadurch gekennzeichnet, dass** eine über die Münzannahmevorrichtung (26) eingeführte Münze zunächst an eine Münzvorhaltevorrichtung (28) weitergeleitet wird, wobei der Münzprüfer (30) nach Abschluss einer Münzprüfung ein Signal erzeugt, welches eine Weiterleitung der in der Münzvorhaltevorrichtung (28) befindlichen Münze an den Münzprüfer (30) und eine Weiterleitung der im Münzprüfer (30) geprüften Münze an den entsprechenden Rückgabehopper (34) bewirkt.

11. Verfahren nach Anspruch 9 oder Anspruch 10, **dadurch gekennzeichnet, dass** der Prozessor (32) die Anzahl ausgegebener Münzen aus den Rückgabehoppern (34) zählt und speichert, sodass der Bestand der in den einzelnen Rückgabehoppern (34) bevorrateten Münzen bekannt ist.

12. Verfahren nach Ansprüche 9 bis 11, **dadurch gekennzeichnet, dass** der Prozessor (32) ein Signal ausgibt, wenn der Vorrat in einem der Rückgabehopper (34) einen bestimmten Wert unterschreitet.
